# FASCICULE DE BREVET EUROPEEN

(11) **EP 3 130 836 B1**
(45) Date de publication et mention de la délivrance du brevet: **22.05.2019**
(21) Numéro de dépôt: 16181622.8
(22) Date de dépôt: 28.07.2016
(51) Int. Cl.: F21S 8/00, F21V 21/02, F21V 23/04

(54) **LISEUSE TACTILE A LED**
BERÜHRUNGSEMPFINDLICHE LESELAMPE MIT LED
LED TACTILE READING LAMP

(30) Priorité: 12.08.2015 FR 1557702
(43) Date de publication de la demande: 15.02.2017
(73) Titulaire: Meljac, 75015 Paris (FR)
(72) Inventeur: BOUSQUET, André, 75015 PARIS (FR)
(74) Mandataire: IPAZ

(56) Documents cités:
- EP-A2- 2 469 163
- DE-A1-102011 121 965
- DE-U1-202015 102 971
- FR-A1- 3 001 836
- GB-A- 2 217 439

## Description

### Domaine technique

La présente invention concerne une applique liseuse tactile utilisée pour éclairer une zone donnée telle un coin de lecture. Une telle liseuse est une lampe disposée en applique sur une paroi qui peut être un mur, un plafond ou tout autre plan solide tel une tête de lit, une table de chevet,... Généralement une applique liseuse tactile comprend une tête d'éclairage portée par un flexible. L'utilisateur peut alors manipuler le flexible pour placer la tête de lecture exactement sur l'objet de lecture.

### Etat de la technique antérieure

On connait des lampes de chevet comportant des parties métalliques sensibles au toucher. Ces lampes peuvent être allumées ou éteintes en touchant une partie métallique. L'électricité statique portée par le doigt permet d'envoyer un signal de commande à un circuit électronique qui gère l'allumage et l'extinction de la lampe. Généralement ces lampes sont des lampes de chevet volumineuses et non dédiées à un éclairage ciblé.

Pour obtenir une lumière ciblée permettant par exemple la lecture par une personne sans perturber une seconde personne présente dans la même pièce, on connait l'utilisation des liseuses notamment en applique. Pour simplifier la commande de l'éclairage, le principe de la décharge électrostatique a été adapté à de telles liseuses.

L'inconvénient de telles lampes est qu'il suffit de toucher par erreur la lampe pour qu'elle s'allume et la commande n'est pas fiable.

Le document DE102011121965 décrit une lampe de bureau comportant une tête d'éclairage, un support articulé et un pied de serrage.

La présente invention a pour objet une nouvelle liseuse pour laquelle la commande tactile est certaine et efficacement reproductible.

La présente invention a aussi pour objet une liseuse tactile simple à installer.

Un autre objet de l'invention est une liseuse offrant une intensité lumineuse adaptable.

### Exposé de l'invention

On atteint au moins l'un des objectifs avec une applique liseuse tactile comprenant :
- une tête d'éclairage,
- un flexible portant à une extrémité la tête d'éclairage,
- une base de flexible disposée à l'autre extrémité du flexible, et
- une base de flexible disposée à l'autre extrémité du flexible, et
- un dispositif de fixation pour fixer la base du flexible à une plaque de recouvrement.

Selon l'invention, la tête d'éclairage comprend :
- des diodes électroluminescentes,
- un circuit électronique entièrement disposé à l'intérieur de la tête d'éclairage et doté d'un microcontrôleur pour contrôler les diodes électroluminescentes,
- une plaque de commande tactile associée à des capteurs capacitifs connectés au circuit électronique, et
- des connecteurs d'alimentation disposés sur le circuit électronique et connectés à des câbles d'alimentation passant par l'intérieur du flexible.

L'applique liseuse selon l'invention présente avantageusement une commande tactile directement sur la tête d'éclairage. Toute l'électronique est intégrée dans la tête d'éclairage ainsi que des capteurs capacitifs permettant de commander les diodes électroluminescentes. Les capteurs capacitifs permettent de détecter la présence par exemple d'un doigt sur une zone donnée de la plaque de commande. La technologie de capteurs capacitifs est une technologie robuste et efficace. Dans la présente invention, on utilise cette technologie en les capteurs et le microcontrôleur dans la tête d'éclairage.

Contrairement aux systèmes de l'art antérieur où la commande pouvait se faire en touchant une partie métallique d'une lampe, dans l'applique selon l'invention, les commandes sont clairement disposées sur la tête d'éclairage, de préférence à l'arrière de la tête d'éclairage c'est-à-dire du côté opposé aux diodes électroluminescentes.

Selon une caractéristique avantageuse de l'invention, les diodes électroluminescentes sont de type à commande variable. Il s'agit de diodes dites « dimmable » en langue anglaise. La plaque de commande et les capteurs capacitifs sont adaptés pour commander les diodes électroluminescentes par variation de l'intensité lumineuse. Pour ce faire et à titre d'exemple non limitatif, on prévoit au moins trois capteurs capacitifs respectivement pour augmenter l'intensité lumineuse, pour baisser l'intensité lumineuse et pour allumer et éteindre les diodes électroluminescentes.

D'autres réalisations peuvent être prévues comme par exemple plusieurs capteurs capacitifs pour détecter un geste réalisé sur la plaque de commande, ce geste pouvant être le glissement d'un doigt dans un sens ou dans un autre sens pour spécifier l'augmentation ou la baisse de l'intensité.

Les commandes peuvent donc être par contact discret ou par contact gestuel.

Selon une caractéristique avantageuse de l'invention, la plaque de commande est une plaque en plastique ou en verre sur laquelle sont inscrits des symboles de commande ; les capteurs capacitifs étant disposés en dessous de ces symboles de commande.

Une caractéristique avantageuse de l'invention est que le circuit électronique est réalisé sur une carte de circuit imprimé de dimensions inférieures à 7cm ^{∗} 2.5cm de côtés. Toute l'électronique est intégrée dans ce circuit imprimé. Les dimensions ainsi mentionnées ont été définies par les inventeurs car elles permettent de répondre aux contraintes électroniques (contenir toute l'électronique) et aux contraintes d'utilisation (suffisamment de petite taille pour être utilisé comme une liseuse). La carte électronique est de forme rectangulaire mais elle peut être d'une autre forme telle que carrée ou circulaire. Elle est adaptée à la forme générale d'une section de la tête d'éclairage qui peut être globalement rectangulaire, globalement carrée ou globalement circulaire. Une forme globalement rectangulaire est par exemple une forme ayant deux côtés droits et parallèles et deux autres côtés arrondis convexes ou concaves.

Le dispositif selon l'invention est une applique qui est destinée à être encastrée ou fixée à une paroi. Toute l'électronique étant dans la tête d'éclairage, le poids de l'ensemble composé par le flexible et la tête d'éclairage peut être conséquent et il est alors indispensable d'avoir un moyen de fixation efficace. A cet effet, selon une caractéristique avantageuse mais non limitative de l'invention, le dispositif de fixation comprend un boulon évidé apte à être solidaire de la plaque de recouvrement et à venir en prise par vissage dans la base du flexible ; la plaque de recouvrement comportant un trou à l'endroit de l'évidement.

Par boulon évidé on entend un boulon ayant un passage le long de l'axe de révolution, traversant le boulon de part en part. Cet évidement est destiné à faire passer le câblage d'alimentation.

La plaque de recouvrement est généralement une plaque pour couvrir un boîtier de raccordement encastré dans un mur. Mais il peut également s'agir de toute autre plaque associée à un boîtier ou non. Cette plaque est tout de même destinée à être solidement fixée directement ou non à une paroi. La paroi peut être un mur, une tête de lit, le plan d'une table, un plafond,...

Avantageusement, le boulon évidé peut comporter une tête, le corps du boulon évidé étant destiné à être inséré dans le trou réalisé dans la plaque de recouvrement de sorte que la partie filetée du boulon évidé vienne en prise avec la base du flexible et que la plaque de recouvrement se retrouve prise en sandwich entre la base du flexible et la tête du boulon évidé. Dans ce mode de réalisation, le boulon peut également être inséré dans le trou de la plaque de recouvrement par vissage sur un filetage réalisé sur la paroi du trou, ou bien le corps du boulon peut simplement traverser le trou sans contrainte.

Selon une variante de l'invention, le boulon évidé est serti avec la plaque de recouvrement. Dans ce mode de réalisation, le boulon est solidement et préalablement fixé à la plaque de recouvrement.

Les différents modes de réalisation utilisant le boulon évidé permettent une fixation solide et efficace du flexible. Par conséquent, c'est la plaque de recouvrement qui supporte tout le poids du flexible et de la tête d'éclairage. Pour fixer à son tour la plaque de recouvrement, on peut envisager des vis permettant de visser la plaque de recouvrement à un boîtier de raccordement ou à une paroi. Dans un tel cas, les vis sont apparentes sur la face visible de la plaque de recouvrement.

Cependant, pour certaines installations haut de gamme, il peut être souhaitable de ne pas faire apparaître les vis. A cet effet, la plaque de recouvrement peut comporter des tulipes ou des attaches disposées sur la face cachée de la plaque de recouvrement et destinées à venir en prise avec des attaches complémentaires solidaires de la paroi.

Que ce soit pour une installation avec ou sans vis apparentes sur la plaque de recouvrement, le câble d'alimentation provenant de la tête d'éclairage peut être connecté à l'alimentation du secteur ou via un transformateur à travers un domino. L'installateur aura donc la tâche de connecter les câbles d'alimentation en tenant à la main l'ensemble comprenant la plaque de recouvrement, le flexible et la tête d'éclairage. L'opération peut être délicate.

Afin de pallier cet inconvénient, dans un mode de réalisation selon l'invention, le dispositif de fixation peut comprendre en outre une prise jack mâle connectée au boulon évidé du côté opposé à la base du flexible, cette prise jack mâle étant connectée aux câbles d'alimentation provenant du circuit électronique à travers le flexible, la base du flexible et le boulon évidé. Par ailleurs, le dispositif de fixation peut en outre comprendre un support destiné à être fixé à une paroi, directement ou via un boîtier de raccordement, ce support comportant une prisé jack femelle destinée à recevoir de façon amovible la prise jack mâle lors de la mise en place de la plaque de recouvrement.

Avec un tel mode de réalisation, l'installateur connecte d'abord la prise jack femelle à l'alimentation secteur ou à un transformateur. Cette prise jack femelle étant intégrée de façon amovible ou non au support, l'ensemble comprenant le support et la prise jack femelle est solidement fixé à la paroi ou au boîtier de raccordement. Cette opération peut être effectuée sans avoir la plaque de recouvrement et le flexible dans la main. Par ailleurs, l'installateur peut monter le flexible et la prise jack mâle sur la plaque de recouvrement au moyen du boulon évidé. C'est ensuite que la plaque de recouvrement est installée dans son emplacement en enfichant la prise jack mâle dans la prise jack femelle.

Même si ce mode de réalisation est compatible avec une installation avec vis apparentes de la plaque de recouvrement, il est de préférence envisagé pour une installation sans vis apparentes. A cet effet, dans un mode de réalisation non limitatif, le support peut comprendre en outre des oeillets prévus pour recevoir des tulipes de fixation fixées sur la face cachée de la plaque de recouvrement. Ainsi le support doit être solidement fixé à la paroi. Ce support réalise une double fonction de support pour les prises jack et de support pour la plaque de recouvrement.

Bien entendu, les différentes caractéristiques, formes et variantes de réalisation de l'invention peuvent être associées les unes avec les autres selon diverses combinaisons dans la mesure où elles ne sont pas incompatibles ou exclusives les unes des autres.

### Description des figures et modes de réalisation

D'autres avantages et caractéristiques de l'invention apparaîtront à l'examen de la description détaillée d'un mode de mise en oeuvre nullement limitatif, et des dessins annexés, sur lesquels :
- La figure 1 est une vue schématique générale de l'applique selon l'invention,
- La figure 2 est une vue schématique de dessus de la plaque de commande,
- La figure 3 est une vue schématique très simplifiée de composants internes de la tête d'éclairage,
- La figure 4 est une vue schématique éclatée de l'applique et son dispositif de fixation,
- La figure 5 est une vue schématique éclatée du dispositif de fixation selon l'invention,
- Les figures 6a, 6b et 6c sont des vues schématiques du boulon évidé selon l'invention, et
- La figure 7 est une vue schématique illustrant une prise jack femelle et une prise jack mâle.

Il est bien entendu que les modes de réalisation qui seront décrits dans la suite ne sont nullement limitatifs. On pourra notamment imaginer des variantes de l'invention ne comprenant qu'une sélection de caractéristiques décrites par la suite isolées des autres caractéristiques décrites, si cette sélection de caractéristiques est suffisante pour conférer un avantage technique ou pour différencier l'invention par rapport à l'état de la technique antérieur. Cette sélection comprend au moins une caractéristique de préférence fonctionnelle sans détails structurels, ou avec seulement une partie des détails structurels si cette partie uniquement est suffisante pour conférer un avantage technique ou pour différencier l'invention par rapport à l'état de la technique antérieur.

En particulier toutes les variantes et tous les modes de réalisation décrits sont combinables entre eux si rien ne s'oppose à cette combinaison sur le plan technique.

Sur les figures, les éléments communs à plusieurs figures conservent la même référence.

Sur la figure 1, on distingue l'applique liseuse tactile selon l'invention globalement représenté par la référence 1. Cette applique comprend une tête d'éclairage 2 portée par un flexible 3. La base 4 permet de fixer le flexible à la paroi 7 qui est une paroi telle un mur, un plafond ou une partie d'un meuble. Plus précisément la base 4 est fixée à une plaque de recouvrement 5 qui recouvre un boîtier de raccordement 6 encastré dans la paroi 7. La plaque de recouvrement peut être solidement fixée au boîtier de raccordement 6 ou bien fixer directement à la paroi 7.

Le boîtier de raccordement est prévu pour la fixation et pour l'arrivée de l'alimentation provenant du secteur.

Une telle applique liseuse tactile est de préférence utilisée pour une lecture individuelle sur un canapé ou sur un lit, la lumière émanant de la liseuse éclairant directement le document de lecture. Cette lumière est une lumière qui est dirigée vers ce document. Dans l'illustration de la figure 1, la lumière serait dirigée vers le bas et des zones de commande seraient placées sur la face supérieure de la tête d'éclairage. La figure 2 illustre le dessus de la tête d'éclairage et l'on distingue trois zones de commandes : une première zone symbolisée par un « + » permettant de commander l'augmentation de la puissance lumineuse par appui ou par toucher ; une seconde zone symbolisée par un « - » permettant de commander la baisse de la puissance lumineuse par appui ou par toucher ; et une troisième zone disposée entre les deux premiers et symbolisée par un signe arrêt/démarrage permettant de commander l'allumage ou l'extinction de la liseuse par appui ou par toucher. Les trois symboles sont disposés de façon alignée mais ils peuvent être disposés autrement et peuvent symboliser notamment des gestes plutôt que des appuis ou des touchers.

La tête d'éclairage présente sur la figure 2 une forme évasée. La face de commande et la face d'éclairage sont deux faces opposées mais de forme identique, dans le cas présent deux droites parallèles fermées de chaque côté par des arcs concaves. Les deux faces sont distantes l'une de l'autre d'environ 1.8cm, la face de commande étant de dimensions plus petites, ce qui permet engendre la forme évasée allant de la face de commande vers la face d'éclairage.

De façon très schématique et simplifiée, la figure 3 illustre quelques composants internes de la tête d'éclairage. Au sein de la coque extérieure 8 représentée en pointillés sur la figure 3, on distingue la plaque de commande 9 qui constitue la face de commande. Il s'agit par exemple d'une plaque en plastique sur laquelle sont imprimés les symboles de commande. Chaque symbole est disposé directement au-dessus d'un capteur capacitif 10, 11, 12 apte à transmettre un signal de commande vers un circuit électronique 13 doté d'un microcontrôleur 14. Ainsi, à chaque zone de commande est associé un capteur capacitif qui génère un signal de commande en réponse à un appui ou un toucher de l'utilisateur sur cette zone de commande.

Les signaux de commande sont ensuite traités par le microcontrôleur 14 qui contrôle plusieurs diodes électroluminescentes 15 apte à générer de la lumière vers la face d'éclairage concrétisée par une lame de verre ou de plastique 16 transparente.

Le circuit électronique 13 est alimenté au moyen d'un câble d'alimentation 17, idéalement deux fils, fournissant une tension de 12V et un courant de 5 ampères. Le connecteur 18 disposé sur le circuit électronique permet la connexion du câble d'alimentation 17.

Avantageusement, le câble d'alimentation passe à l'intérieur du flexible et en sort par la base 4 du flexible.

Sur la figure 4, est représenté un mode de réalisation particulier dans lequel on utilise un support dans le dispositif de fixation de l'applique liseuse selon l'invention. On retrouve le flexible 3 qui est fixé à la plaque de recouvrement 5 par la base 4. La plaque de recouvrement n'est représentée que partiellement de façon à entrevoir le support 19 disposé du côté caché de la plaque de recouvrement 5. Ce support 19 permet notamment de relier électriquement par un câble 21 la liseuse à un transformateur 20 qui est lui-même connecté à un câble 22 d'alimentation secteur en 220 volts.

Le support 19 est prévu pour être fixé solidement au boîtier de raccordement 6 et/ou à la paroi 7 au moyen de vis ou clous 23 représentés sur la figure 5. A l'intérieur du support 19, on distingue une prise jack femelle qui est apte à être maintenue fixe par vissage ou par contrainte dans le support 19. La figure 5 illustre une vue éclatée du support 19, de la prise jack femelle 24 et des clous 23 de fixation du support 19. Ce support est un dé doté d'un trou 26 en façade, ce trou permettant d'accéder à la prise jack femelle 24 qui s'insère fermement à l'arrière du support 19. Deux épaulements sont réalisés sur deux côtés opposés de la façade dotée du trou 26. A chaque épaulement, un passage, un trou ou un oeillet 27, 28 est réalisé. Le support est donc un dé présentant en façade trois trous, un trou central 26 et deux trous latéraux 27, 28 disposés sur chaque côté sur des épaulements. En partie arrière, le support comprend deux crochet de retenue pour les clous 23 et une prise jack femelle 24 dont la fente est disposée au regard du trou 26. L'arrière de la prise jack femelle 24 est prévu pour être connectée au câble d'alimentation 21.

Une fois le support posé et la prise jack femelle connectée, un installateur peut venir poser la plaque de recouvrement portant le flexible.

Le montage du flexible sur la plaque de recouvrement est réalisé de la manière suivante. On utilise une plaque de recouvrement 5 dans laquelle se trouve un trou de fixation 29. La base 4 est posée au regard du trou 29 du côté visible de la plaque de recouvrement. On utilise avantageusement un boulon évidé 30 que l'on place dans le trou 29 mais du côté caché de la plaque de recouvrement 5 de façon à ce que la tête du boulon évidé 30 vienne en butée sur la face cachée de la plaque de recouvrement (côté support 19) alors que le corps du boulon évidé 30 traverse le trou 29. Par vissage, la base 4 du flexible 3 vient en prise avec le corps du boulon évidé 30. En effet, la base 4 est un cylindre creux comportant un filetage réalisé sur sa paroi interne. Les dimensions extérieures de la base 4 et la tête du boulon évidé 30 sont telles que la plaque de recouvrement 5 est prise en sandwich entre ces deux éléments 4 et 30. Ces dimensions extérieures sont donc supérieures à la dimension du trou 29, en particulier son diamètre.

Sur les figures 6a, 6b et 6c sont illustrées différentes vues du boulon évidé 30 selon l'invention. La figure 6a est une vue de côté où l'on distingue la tête hexagonale 31 et le corps 32 avec son filetage. La figue 6b est une vue en coupe où l'on distingue l'évidement 33 qui traverse le boulon dans son axe de révolution. Cet évidement 33 également visible sur une vue de dessus telle qu'illustrée sur la figure 6c.

Ce boulon évidé présente une tête hexagonale permettant de le visser dans la base 4, mais on peut envisager une tête circulaire ou autre dotée de moyens permettant de visser le boulon ou en tout cas de le maintenir fixe lorsque l'on visse la base. De tels moyens peuvent être une protubérance ou une fente pour introduire un tournevis ou tout autre élément de maintien ou de serrage.

Lorsque le boulon évidé 30 est en place, on insère du côté du support 19, une prise jack mâle 34 en ayant préalablement connecté le câble d'alimentation provenant de la tête d'éclairage à la partie arrière de la prise jack 34. Cette partie arrière est introduite dans l'évidement 33 et y est maintenue par contrainte ou par vissage si des filetages sont prévus sur la prise jack mâle 34 et dans l'évidement 33.

On prévoit également des tulipes (ou des attaches) 35 et 36 sur la face cachée de la plaque de recouvrement 5. Ces tulipes sont serties et disposées pour venir en prise respectivement avec les trous latéraux 27 et 28.

Le montage final est obtenu alors simplement en plaquant d'une part l'ensemble comprenant notamment le flexible, la plaque de recouvrement 5 et la prise jack mâle 34, sur le support 19 qui est solidaire du boîtier de accordement. La disposition du support 19 est telle que :
- la prise jack mâle vient en prise avec al prise jack femelle à travers le trou 26,
- les tulipes 35 et 36 viennent en prise respectivement avec les trous latéraux 27 et 28 de façon à y maintenir fermement l'ensemble de la plaque de recouvrement, et
- la plaque de recouvrement vient se positionner convenablement sur le boîtier de raccordement.

Ainsi, la fixation murale et la connexion électrique sont obtenues en un seul geste.

Sur la figure 7, on voit un peu plus en détail l'ensemble de la prise jack mâle et femelle de 2.5mm de diamètre permettant d'alimenter le circuit électronique. On constate également que la plaque de recouvrement 5 est prise en sandwich entre la tête 31 du boulon évidé et la base 4 du flexible 3.

Bien sûr, l'invention n'est pas limitée aux exemples qui viennent d'être décrits et de nombreux aménagements peuvent être apportés à ces exemples sans sortir du cadre de l'invention. On note que la plaque de recouvrement peut être fixée avec ou sans vis apparentes. Le support est idéalement utilisé pour une fixation sans vis apparentes. Sans support, le câble d'alimentation est directement connecté au transformateur. Lorsque les vis apparentes sont utilisées, les tulipes ne sont pas indispensables.

## Revendications

1. Applique liseuse tactile (1) comprenant :
- une tête d'éclairage (2),
- un flexible (3) portant à une extrémité la tête d'éclairage (2),
- une base de flexible (4) disposée à l'autre extrémité du flexible (3), ladite tête d'éclairage (2) comprenant :
- des diodes électroluminescentes (15),
- un circuit électronique (13) entièrement disposé à l'intérieur de la tête d'éclairage (2) et doté d'un microcontrôleur (14) pour contrôler les diodes électroluminescentes (15),
- une plaque de commande tactile (9) associée à des capteurs capacitifs (10, 11, 12) connectés au circuit électronique (13), et
- des connecteurs d'alimentation disposés sur le circuit électronique (13) et connectés à des câbles d'alimentation (17) passant par l'intérieur du flexible (3),
**caractérisée en ce que** ladite applique liseuse tactile (1) comprend :
un dispositif de fixation pour fixer la base du flexible (4) à une plaque de recouvrement (5), ce dispositif de fixation comprend en outre un boulon évidé (30) apte à être solidaire de ladite plaque de recouvrement (5) et à venir en prise par vissage dans la base du flexible (4) ; la plaque de recouvrement (5) comportant un trou à l'endroit de l'évidement (33).

2. Applique liseuse selon la revendication 1, **caractérisée en ce que** les diodes électroluminescentes (15) sont de type à commande variable.

3. Applique liseuse selon la revendication 1 ou 2, **caractérisée en ce qu'**il comprend au moins trois capteurs capacitifs (10, 11, 12) respectivement pour augmenter l'intensité lumineuse, pour baisser l'intensité lumineuse et pour allumer et éteindre les diodes électroluminescentes (15).

4. Applique liseuse selon l'une quelconque des revendications précédentes, **caractérisée en ce que** la plaque de commande est une plaque en plastique ou en verre sur laquelle sont inscrits des symboles de commande ; les capteurs capacitifs (10, 11, 12) étant disposés en dessous de ces symboles de commande.

5. Applique liseuse selon l'une quelconque des revendications précédentes, **caractérisée en ce que** le circuit électronique (13) est réalisé sur une carte de circuit imprimé de dimensions inférieures à 7cm ^{∗} 2.5cm de côtés.

6. Applique liseuse selon l'une quelconque des revendications précédentes, **caractérisée en ce que** le boulon évidé (30) comporte une tête (31), le corps du boulon évidé (30) étant destiné à être inséré dans le trou réalisé dans la plaque de recouvrement (5) de sorte que la partie filetée du boulon évidé (30) vienne en prise avec la base du flexible et que la plaque de recouvrement (5) se retrouve prise en sandwich entre la base du flexible (4) et la tête du boulon évidé (30).

7. Applique liseuse selon l'une quelconque des revendications précédentes, **caractérisée en ce que** le boulon évidé (30) est serti avec la plaque de recouvrement (5).

8. Applique liseuse selon l'une quelconque des revendications précédentes, **caractérisée en ce que** le dispositif de fixation comprend en outre une prise jack mâle connectée au boulon évidé du côté opposé à la base du flexible, cette prise jack mâle (34) étant connectée aux câbles d'alimentation (17) provenant du circuit électronique à travers le flexible (3), la base du flexible (4) et le boulon évidé (30) ; et **en ce que** le dispositif de fixation comprend en outre un support (19) destiné à être fixé à une paroi (7), directement ou via un boîtier de raccordement (6), ce support (19) comportant une prise jack femelle (24) destinée à recevoir de façon amovible la prise jack (34) mâle lors de la mise en place de la plaque de recouvrement (5).

9. Applique liseuse selon la revendication 8, **caractérisée en ce que** le support (19) comprend en outre des oeillets (27, 28) prévus pour recevoir des tulipes (35, 36) de fixation fixées sur la face cachée de la plaque de recouvrement (5).

## Patentansprüche

1. Berührungsempfindliche Wandleseleuchte (1), enthaltend:
- einen Beleuchtungskopf (2),
- eine biegsame Leitung (3), die an einem Ende den Beleuchtungskopf (2) trägt,
- einen Leitungssockel (4), der am anderen Ende der biegsamen Leitung (3) angeordnet ist,
wobei der Beleuchtungskopf (2) enthält:
- Leuchtdioden (15),
- eine elektronische Schaltung (13), die vollständig innerhalb des Beleuchtungskopfes (2) angeordnet ist und mit einem Mikrocontroller (14) zur Steuerung der Leuchtdioden (15) versehen ist,
- eine berührungsempfindliche Betätigungsplatte (9), der kapazitive Sensoren (10, 11, 12) zugeordnet sind, die mit der elektronischen Schaltung (13) verbunden sind, und
- Stromversorgungsverbinder, die an der elektronischen Schaltung (13) angeordnet und mit Stromversorgungskabeln (17) verbunden sind, die durch das Innere der biegsamen Leitung (3) verlaufen,
**dadurch gekennzeichnet, dass** die berührungsempfindliche Wandleseleuchte (1) enthält:
eine Befestigungsvorrichtung zum Befestigen des Leitungssockels (4) an eine Abdeckplatte (5), wobei diese Befestigungsvorrichtung ferner einen ausgesparten Bolzen (30) enthält, der fest mit der Abdeckplatte (5) verbunden und durch Einschrauben in den Leitungssockel (4) in Eingriff gebracht werden kann; wobei die Abdeckplatte (5) an der Stelle der Aussparung (33) eine Lochung aufweist.

2. Wandleseleuchte nach Anspruch 1, **dadurch gekennzeichnet, dass** die Leuchtdioden (15) dimmbar ausgeführt sind.

3. Wandleseleuchte nach Anspruch 1 oder 2, **dadurch gekennzeichnet, dass** sie zumindest drei kapazitive Sensoren (10, 11, 12) enthält, um die Lichtintensität zu erhöhen, die Lichtintensität abzusenken bzw. die Leuchtdioden (15) ein- und auszuschalten.

4. Wandleseleuchte nach einem der vorangehenden Ansprüche, **dadurch gekennzeichnet, dass** die Betätigungsplatte eine Kunststoff- oder Glasplatte ist, die mit Betätigungssymbolen beschriftet ist; wobei die kapazitiven Sensoren (10, 11, 12) unter diesen Betätigungssymbolen angeordnet sind.

5. Wandleseleuchte nach einem der vorangehenden Ansprüche, **dadurch gekennzeichnet, dass** die elektronische Schaltung (13) an einer gedruckten Leiterplatte mit Seitenabmessungen kleiner als 7 cm * 2,5 cm ausgeführt ist.

6. Wandleseleuchte nach einem der vorangehenden Ansprüche, **dadurch gekennzeichnet, dass** der ausgesparte Bolzen (30) einen Kopf (31) enthält, wobei der Körper des ausgesparten Bolzens (30) dazu bestimmt ist, in die in der Abdeckplatte (5) ausgebildete Lochung eingeführt zu werden, so dass der Gewindeabschnitt des ausgesparten Bolzens (30) mit dem Leitungssockel in Eingriff gelangt und die Abdeckplatte (5) sandwichartig zwischen dem Leitungssockel (4) und dem Kopf des ausgesparten Bolzens (30) aufgenommen wird.

7. Wandleseleuchte nach einem der vorangehenden Ansprüche, **dadurch gekennzeichnet, dass** der ausgesparte Bolzen (30) mit der Abdeckplatte (5) verpresst ist.

8. Wandleseleuchte nach einem der vorangehenden Ansprüche, **dadurch gekennzeichnet, dass** die Befestigungsvorrichtung ferner einen Klinkenstecker enthält, der auf der dem Leitungssockel entgegengesetzten Seite mit dem ausgesparten Bolzen verbunden ist, wobei dieser Klinkenstecker (34) mit den Stromversorgungskabeln (17) verbunden ist, die von der elektronischen Schaltung durch die biegsame Leitung (3), den Leitungssockel (4) und den ausgesparten Bolzen (30) führen; und dass die Befestigungsvorrichtung ferner einen Träger (19) enthält, der dazu bestimmt ist, unmittelbar oder über ein Anschlussgehäuse (6) an eine Wand (7) befestigt zu werden, wobei dieser Träger (19) eine Klinkensteckbuchse (24) enthält, die dazu bestimmt ist, beim Einsetzen der Abdeckplatte (5) den Klinkenstecker (34) lösbar aufzunehmen.

9. Wandleseleuchte nach Anspruch 8, **dadurch gekennzeichnet, dass** der Träger (19) ferner Ösen (27, 28) enthält, die dazu vorgesehen sind, Befestigungsmuffen (35, 36) aufzunehmen, die an der verdeckten Seite der Abdeckplatte (5) befestigt sind.

## Claims

1. Tactile wall-mounted reading lamp (1) comprising:
- a lighting head (2),
- a gooseneck (3) bearing at one end the lighting head (2),
- a gooseneck base (4) placed at the other end of the gooseneck (3), said lighting head (2) comprising:
- light-emitting diodes (15),
- an electronic circuit (13) placed entirely within the lighting head (2) and equipped with a microcontroller unit (14) for controlling the light-emitting diodes (15),
- a touch control plate (9) associated with capacitive sensors (10, 11, 12) connected to the electronic circuit (13), and
- power supply connectors placed on the electronic circuit (13) and connected to power cables (17) passing through the inside of the gooseneck (3),
**characterized in that** said tactile wall-mounted reading lamp (1) comprises:
a fastening device for fastening the gooseneck base (4) to a cover plate (5), this fastening device also comprising a hollow bolt (30) suitable for being firmly fastened to said cover plate (5) and for engaging by threading in the gooseneck base (4); the cover plate (5) comprising a hole at the location of the hollow (33).

2. Wall-mounted reading lamp according to claim 1, **characterized in that** the light-emitting diodes (15) are of a variable-control type.

3. Wall-mounted reading lamp according to claim 1 or 2, **characterized in that** it comprises at least three capacitive sensors (10, 11, 12) respectively for increasing the light intensity, reducing the light intensity and turning on and turning off the light-emitting diodes (15).

4. Wall-mounted reading lamp according to any one of the preceding claims, **characterized in that** the control plate is a plate made from plastic or glass on which the control symbols are inscribed; the capacitive sensors (10, 11, 12) being placed below these control symbols.

5. Wall-mounted reading lamp according to any one of the preceding claims, **characterized in that** the electronic circuit (13) is produced on a printed circuit board the sides of which have dimensions less than 7 cm x 2.5 cm.

6. Wall-mounted reading lamp according to any one of the preceding claims, **characterized in that** the hollow bolt (30) comprises a head (31), the body of the hollow bolt (30) being intended to be inserted in the hole produced in the cover plate (5) so that the threaded part of the hollow bolt (30) engages with the gooseneck base, and the cover plate (5) is sandwiched between the base of the gooseneck (4) and the head of the hollow bolt (30).

7. Wall-mounted reading lamp according to any one of the preceding claims, **characterized in that** the hollow bolt (30) and the cover plate (5) are crimped together.

8. Wall-mounted reading lamp according to any one of the preceding claims, **characterized in that** the fastening device also comprises a male jack plug connected to the hollow bolt on the side opposite to the gooseneck base, this male jack plug (34) being connected to the power cables (17) originating from the electronic circuit through the gooseneck (3), the gooseneck base (4) and the hollow bolt (30); and **in that** the fastening device also comprises a support (19) intended to be fastened to a wall (7), directly or via a connection box (6), this support (19) comprising a female jack socket (24) intended to detachably receive the male jack plug (34) during the installation of the cover plate (5).

9. Wall-mounted reading lamp according to claim 8, **characterized in that** the support (19) also comprises sockets (27, 28) intended to receive fastening spigots (35, 36) fixed on the hidden face of the cover plate (5).
